# EUROPÄISCHE PATENTSCHRIFT

(11) **EP 2 085 553 B1**
(45) Veröffentlichungstag und Bekanntmachung des Hinweises auf die Patenterteilung: **29.07.2015**
(21) Anmeldenummer: 08171593.0
(22) Anmeldetag: 15.12.2008
(51) Int. Cl.: E05D 15/52, E05D 7/04

(54) **Eckband eines Ecklagers**
Fitting for a corner support
Ferrure pour palier d'angle

(30) Priorität: 14.01.2008 DE 102008000048
(43) Veröffentlichungstag der Anmeldung: 05.08.2009
(73) Patentinhaber: Aug. Winkhaus GmbH & Co. KG, 48291 Telgte (DE)
(72) Erfinder: Schewe, Florian, 48369 Saerbeck (DE)

(56) Entgegenhaltungen:
- EP-A2- 1 612 355
- DE-A1- 19 650 085
- FR-A2- 2 637 646

## Beschreibung

Die Erfindung betrifft ein gemäß dem Oberbegriff des Anspruchs 1 definiertes Eckband eines Ecklagers für eine Ecklagerung eines Flügels in einem Rahmen eines Fensters, einer Fenstertür oder dergleichen, mit einem zur Befestigung an dem Flügel vorgesehenen Halteteil, mit einer mit einem Tragarm verbundenen Bolzenaufnahme zur Aufnahme eines Lagerbolzens der Ecklagerung und mit einer Verstelleinrichtung zur Verstellung des Tragarms gegenüber dem Halteteil, wobei Mittel zum Ansetzen eines Drehwerkzeuges der Verstelleinrichtung von der von der Bolzenaufnahme abgewandten Seite des Tragarms zugänglich sind und an einem horizontalen Schenkel des Tragarms angelenkt sind und der Tragarm L-förmig gestaltet ist und einen in der vorgesehenen Einbaulage von dem horizontalen Schenkel abgewinkelten vertikalen Schenkel hat und das Halteteil horizontal angeordnet ist.

Ein unteres Ecklager für ein Kipp-Schwenkfenster ist aus der DE 196 50 085 A1 bekannt. Bei diesem Ecklager ist ein horizontal angeordneter Schwenkbolzen an einer Stulpschiene des Flügels befestigt und mit einem Lagerband einer Schwenklagerung verbunden. Hierdurch hat das Ecklagers nur eine geringe Stabilität.

Ein Eckband wird insbesondere zur verdeckten Anordnung der Ecklagerung bei heutigen Dreh- oder Dreh-/ Kipp-Beschlägen zwischen dem Flügel und dem Rahmen eingesetzt und ist aus der EP 1 757 767 A1 bekannt. Das Eckband stützt sich mit der Bolzenaufnahme auf einem Lagerbolzen ab. Der Lagerbolzen ist auf zwei Lenkern angeordnet, welche den Flügel bei der Bewegung in eine von dem Rahmen weg geschwenkte Drehstellung herausschwenken. Hierzu weist einer der Lenker ein in den Tragarm eindringendes Führungsteil auf. Die Verstelleinrichtung dient zur Verstellung des Abstandes der Bolzenaufnahme und damit der Lagerachse von dem Halteteil und damit der Befestigung an dem Flügel. Die Verstellung ist im am Fenster montierten Zustand des Ecklagers notwendig, um Toleranzen zwischen Flügel und Rahmen auszugleichen. Bei dem bekannten Ecklager ist hierzu der Tragarm in einer Tragarmaufnahme längsverschieblich geführt. Eine Stellschraube der Verstelleinrichtung ist oberhalb der Bolzenaufnahme an einem vertikalen Schenkel des Tragarms angeordnet und verschiebt bei einer Verdrehung den Tragarm in der Tragarmaufnahme.

Nachteilig bei dem bekannten Eckband ist, dass die Stellschraube durch ihre Anordnung oberhalb der Bolzenaufnahme bei montiertem Fenster nur sehr schwer über einen schmalen Spalt zwischen Flügel und Rahmen zugänglich ist. Diese Zugänglichkeit ist insbesondere bei der verdeckten Anordnung des Ecklagers besonders erschwert, da bei im Rahmen liegendem Flügel die Stellschraube in einem unzugänglichen Falz zwischen Flügel und Rahmen und bei weg gedrehtem Flügel die Stellschraube über den Rahmen geschwenkt ist.

Der Erfindung liegt das Problem zugrunde, ein Eckband der eingangs genannten Art so weiterzubilden, dass es im montierten Zustand einstellbar ist und eine hohe Stabilität aufweist.

Dieses Problem wird erfindungsgemäß durch die Merkmale des Anspruchs 1 gelöst. Das Halteteil und ein zweites, vertikal angeordnetes Halteteil weisen jeweils eine Führung in einem der Schenkel des Tragarms auf und die beiden Halteteile sind als voneinander getrennte Bauteile ausgebildet und der Tragarm ist von dem Halteteil in vertikaler Richtung abgestützt.

Durch diese Gestaltung ist die Verstelleinrichtung von dem vertikalen Schenkel des Tragarms entfernt. Die Anordnung der Verstelleinrichtung an dem horizontalen Schenkel des Tragarms ermöglicht eine einfache Zugänglichkeit von unten bei geöffnetem Fenster. Weiterhin ist die Verstelleinrichtung von der von der Bolzenaufnahme abgewandten Seite her zugänglich, so dass eine Behinderung der Zugänglichkeit durch den Rahmen bei geöffnetem Fenster vermieden wird. Durch diese Gestaltung lässt sich das erfindungsgemäße Eckband im montierten Zustand besonders einfach montieren. Der Tragarm weist eine hohe Stabilität auf, weil der Tragarm L-förmig gestaltet ist und einen in der vorgesehenen Einbaulage von dem horizontalen Schenkel abgewinkelten vertikalen Schenkel hat und weil das Halteteil horizontal angeordnet ist und ein zweites, vertikal angeordnetes Halteteil jeweils eine Führung in einem der Schenkel des Tragarms aufweist und wenn die beiden Halteteile als voneinander getrennte Bauteile ausgebildet sind. Weiterhin hat die Anbindung des Tragarms an den Flügel durch die beiden voneinander getrennten Halteteile zur Führung der beiden Schenkel ebenfalls eine hohe Stabilität. Dies trägt zur Erhöhung der Stabilität des gesamten Ecklagers bei.

Die Führungen der Halteteile können gemäß einer anderen vorteilhaften Weiterbildung der Erfindung den Tragarm besonders kippsicher haltern, wenn die Halteteile in Längsrichtung der Schenkel größere Abmessungen aufweisen als in Querrichtung.

Die Verstelleinrichtung gestaltet sich gemäß einer anderen vorteilhaften Weiterbildung der Erfindung konstruktiv besonders einfach, wenn die Verstelleinrichtung eine in den Tragarm eingesetzte Stellschraube aufweist und in axialer Richtung formschlüssig in dem Tragarm gehalten ist und wenn die Stellschraube in ein Gewinde des horizontalen Halteteils eingedreht ist.

Die Verstelleinrichtung lässt sich gemäß einer anderen vorteilhaften Weiterbildung der Erfindung besonders einfach fertigen, wenn der horizontale Schenkel des Tragarms mit einer Stulpschiene verbunden ist und wenn die Stulpschiene eine zur passgenauen Aufnahme der Stellschraube entsprechende Ausnehmung aufweist.

Der Tragarm ist gemäß einer anderen vorteilhaften Weiterbildung der Erfindung über das Halteteil zuverlässig an dem Flügel gehalten, wenn das horizontale Halteteil einen, durch die Ausnehmung die Stulpschiene hintergreifenden Steg hat und wenn der Steg das Gewinde für die Stellschraube aufweist. Weiterhin weist das erfindungsgemäße Eckband hierdurch eine besonders geringe Anzahl an Bauteilen auf.

Die Verstelleinrichtung gestaltet sich gemäß einer anderen vorteilhaften Weiterbildung der Erfindung konstruktiv besonders einfach, wenn die Mittel zum Ansetzen eines Drehwerkzeuges als Innenvielzahn oder Innenmehrkant ausgebildet sind. Hierdurch lassen sich beispielsweise handelsübliche Schrauben einsetzen. Dies trägt zur weiteren Vereinfachung des erfindungsgemäßen Eckbandes bei.

Das mit dem erfindungsgemäßen Eckband ausgestattete Ecklager lässt sich einfach in seiner Höhe verstellen, wenn die Bolzenaufnahme zumindest teilweise in einem Überstand des vertikalen Schenkels des Tragarms angeordnet ist und wenn in dem Überstand eine in vertikaler Richtung verstellbare Lagerpfanne angeordnet ist.

Die Bolzenaufnahme lässt sich gemäß einer anderen vorteilhaften Weiterbildung der Erfindung besonders einfach fertigen, wenn die Lagerpfanne einstückig mit einer Stiftschraube ausgebildet ist. Die Lagerpfanne ist damit an dem die Ausnehmung zum Ansetzen eines Werkzeuges abgewandten Ende der Stiftschraube angeordnet. Dies führt zu einer weiteren Vereinfachung der Einstellung des Eckbandes.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
Fig. 1 eine Ecklagerung mit einem erfindungsgemäßen Eckband und angrenzenden Bereichen eines Fensters im Teilschnitt,
Fig. 2 eine vergrößerte Ansicht auf eine Verstelleinrichtung des Eckbandes aus Figur 1 von Position II,
Fig. 3 eine vergrößerte Ansicht auf die Verstelleinrichtung des Eckbandes aus Figur 1 von Position III,
Fig. 4 eine vergrößerte Ansicht auf das Eckband aus Figur 1 von Position IV.

Figur 1 zeigt eine Ecklagerung eines Fensters mit einem gegen einen Rahmen 1 drehbaren Flügel 2 und mit einem Ecklager 3. Das Ecklager 3 ist verdeckt in einem Falz zwischen Rahmen 1 und Flügel 2 angeordnet. Solche Ecklager 3 werden bei Dreh- oder Dreh-/Kipp-Beschlägen heutiger Fenster eingesetzt. Das Ecklager 3 weist ein rahmenseitiges Eckband 4 und ein flügelseitiges Eckband 5 auf. Die Eckbänder 4, 5 sind über eine Lenkeranordnung 6 miteinander verbunden. Ein Lenker 7 der Lenkeranordnung 6 haltert einen Lagerbolzen 8, der in einer Bolzenaufnahme 9 des flügelseitigen Eckbandes 5 gelagert ist. Ein zweiter Lenker 10 hat einen Führungsbolzen 11, der in einer Längsführung 12 des flügelseitigen Eckbandes 5 längsverschieblich geführt ist. Damit wird der Flügel 2 beim Wegdrehen von dem Rahmen 1 um eine vertikale Achse 13 gedreht und gleichzeitig in seiner Ebene von dem Rahmen 1 weg bewegt. Zur Verdeutlichung ist das flügelseitige Eckband 5 im Bereich der Bolzenaufnahme 9 und der Längsführung 12 im Teilschnitt dargestellt. Das flügelseitige Eckband 5 ist in einer Profilnut 14 des Flügels 2 angeordnet.

Das flügelseitige Eckband 5 weist einen L-förmigen Tragarm 15 mit einem horizontalen Schenkel 16 und einen vertikalen Schenkel 17 auf. Die Schenkel 16, 17 sind jeweils in an dem Flügel 2 befestigten Halteteilen 18, 19 in Längsrichtung des horizontalen Schenkels 16 verschieblich geführt. Eines der Halteteile 18 ist horizontal angeordnet, während das zweite Halteteil 19 vertikal angeordnet ist. Die Halteteile 18, 19 sind jeweils mit dem Flügel 2 fest verschraubt. Der Tragarm 15 hat jeweils eine Führung 20, 21 zur Aufnahme der Halteteile 18, 19. Eine Verstelleinrichtung 22 zur Verstellung des Tragarms 15 in Längsrichtung des horizontalen Schenkels 16 ist an dem horizontalen Schenkel 16 und dem einen Halteteil 18 angelenkt. Eine Stellschraube 23 der Verstelleinrichtung 22 ist von der von der Bolzenaufnahme 9 abgewandten Seite des horizontalen Schenkels 16 her zugänglich. Weiterhin zeigt Figur 1, dass der horizontale Schenkel 16 des Tragarms 15 von einer Stulpschiene 24 abgedeckt ist.

Die Bolzenaufnahme 9 ist teilweise in einem Überstand 25 des vertikalen Schenkels 17 des Tragarms 15 angeordnet und hat eine von einer Stiftschraube 26 verstellbare Lagerpfanne 27 zur Abstützung des Lagerbolzens 8. Durch ein Verdrehen der Stiftschraube 26 lässt sich die Höhe des Flügels 2 gegenüber dem Rahmen 1 verstellen.

Figur 2 zeigt eine vergrößerte Ansicht auf den horizontalen Schenkel 16 im Bereich der Verstelleinrichtung 22 von Position II aus Figur 1. Hierbei ist zu erkennen, dass die Stellschraube 23 mit ihrer Länge passgenau in einer Ausnehmung 28 der Stulpschiene 24 eingesetzt ist. Damit ist die Stellschraube 23 in axialer Richtung formschlüssig in dem Tragarm 15 gehalten. Das Halteteil 18 weist einen durch die Ausnehmung 28 hindurch die Stulpschiene 24 hintergreifenden Steg 29 mit einem Gewinde 30 für die Stellschraube 23 auf. Durch die Hintergreifung der Stulpschiene 24 wird der Tragarm 15 an dem in Figur 1 dargestellten Flügel 2 gehalten. Bei einer Verdrehung der Stellschraube 23 wird der Tragarm 15 gegenüber dem Halteteil 18 verschoben. Weiterhin zeigt Figur 2, dass ein Kopf 31 der Stellschraube 23 zum Ansetzen eines nicht dargestellten Drehwerkzeuges von dem freien Ende des horizontalen Schenkels 16 und damit von der Bolzenaufnahme 9 abgewandten Seite des Tragarms 15 zugänglich ist.

Figur 3 zeigt die Verstelleinrichtung 22 aus Figur 1 von Position III. Hierbei ist zu erkennen, dass das Halteteil 18 in Längsrichtung des horizontalen Schenkels 16 lang gestreckt gestaltet ist. Die Führung 20 in dem horizontalen Schenkel 16 ist in Längsrichtung länger als das Halteteil 18. Damit lässt sich der horizontale Schenkel 16 durch die Verstelleinrichtung 22 gegenüber dem Halteteil 18 verschieben.

Figur 4 zeigt das flügelseitige Eckband 5 von Position IV aus Figur 1 und damit in einer Ansicht auf das der Bolzenaufnahme 9 abgewandte Ende des horizontalen Schenkels 16. Die Stellschraube 23 weist einen Innenmehrkant 32 zum Ansetzen eines Innenmehrkantschlüssels auf. Der vertikale Schenkel 17 hat eine enge Passung in der Führung 21 für das zweite Halteteil 19. Damit wird der Tragarm 15 von dem Halteteil 19 in vertikaler Richtung abgestützt. Das zweite Halteteil 19 ist ebenfalls lang gestreckt gestaltet.

## Patentansprüche

1. Eckband (4, 5) eines Ecklagers (3) für eine Ecklagerung eines Flügels (2) in einem Rahmen (1) eines Fensters, einer Fenstertür oder dergleichen, mit einem am Flügel (1) vorzusehenden Tragarm (15) und mit einem zur Befestigung an dem Flügel (2) vorgesehenen Halteteil (18), mit einer mit dem Tragarm (15) verbundenen Bolzenaufnahme (9) zur Aufnahme eines Lagerbolzens (8) der Ecklagerung und mit einer Verstelleinrichtung (22) zur Verstellung des Tragarms (15) in Längsrichtung eines horizontalen Schenkels (16) des Tragarms (15) gegenüber dem Halteteil (18), wobei Mittel zum Ansetzen eines Drehwerkzeuges der Verstelleinrichtung (22) von der von der Bolzenaufnahme (9) abgewandten Seite des Tragarms (15) zugänglich sind und an dem horizontalen Schenkel (16) des Tragarms (15) angelenkt sind und der Tragarm (15) L-förmig gestaltet ist und einen in der vorgesehenen Einbaulage von dem horizontalen Schenkel (16) abgewinkelten vertikalen Schenkel (17) hat und das Halteteil (18) horizontal angeordnet ist, **dadurch gekennzeichnet, dass** das horizontale Halteteil (18) und ein zweites, vertikal angeordnetes Halteteil (19) jeweils in eine Führung (20, 21) in einem der Schenkel (16, 17) des Tragarms (15) aufgenommen sind und dass die beiden Halteteile (18, 19) als voneinander getrennte Bauteile ausgebildet sind und dass der Tragarm (15) von dem vertikalen Halteteil (19) in vertikaler Richtung abgestützt ist.

2. Eckband nach Anspruch 1, **dadurch gekennzeichnet, dass** die Halteteile (18, 19) in Längsrichtung der Schenkel (16, 17) größere Abmessungen aufweisen als in Querrichtung.

3. Eckband nach einem der Ansprüche 1 oder 2, **dadurch gekennzeichnet, dass** die Verstelleinrichtung (22) eine in den Tragarm (15) eingesetzte Stellschraube (23) aufweist und in axialer Richtung formschlüssig in dem Tragarm (15) gehalten ist und dass die Stellschraube (23) in ein Gewinde (30) des horizontalen Halteteils (18) eingedreht ist.

4. Eckband nach einem der vorhergehenden Ansprüche, **dadurch gekennzeichnet, dass** der horizontale Schenkel (16) des Tragarms (15) mit einer Stulpschiene (24) verbunden ist und dass die Stulpschiene (24) eine zur passgenauen Aufnahme der Stellschraube (23) entsprechende Ausnehmung (28) aufweist.

5. Eckband nach Anspruch 4, **dadurch gekennzeichnet, dass** das horizontale Halteteil (18) einen durch die Ausnehmung (28) die Stulpschiene (24) hintergreifenden Steg (29) hat und dass der Steg (29) das Gewinde (30) für die Stellschraube (23) aufweist.

6. Eckband nach einem der vorhergehenden Ansprüche, **dadurch gekennzeichnet, dass** die Mittel zum Ansetzen eines Drehwerkzeuges als Innenvielzahn oder Innenmehrkant (32) ausgebildet sind.

7. Eckband nach einem der vorhergehenden Ansprüche, **dadurch gekennzeichnet, dass** die Bolzenaufnahme (9) zumindest teilweise in einem Überstand (25) des vertikalen Schenkels (17) des Tragarms (15) angeordnet ist und dass in dem Überstand (25) eine in vertikaler Richtung verstellbare Lagerpfanne (27) angeordnet ist.

8. Eckband nach Anspruch 7, **dadurch gekennzeichnet, dass** die Lagerpfanne (27) einstückig mit einer Stiftschraube (26) ausgebildet ist.

## Claims

1. Corner hinge (4, 5) of a corner bearing (3) for corner mounting a casement (2) in a frame (1) of a window, a French door or the like, with a support arm (15) to be provided on the casement (1) and with a retaining element (18) provided for being attached to the casement (2), with a bolt receiver (9), connected with the support arm (15), for receiving a bearing bolt (8) of the corner mounting and with an adjustment device (22) for adjusting the support arm (15) in the longitudinal direction of a horizontal shank (16) of the support arm (15) with respect to the retaining element (18), wherein means for applying a turning tool of the adjustment device (22) are accessible from the side of the support arm (15) facing away from the bolt receiver (9) and hinged to the horizontal shank (16) of the support arm (15), and the support arm (15) is L-shaped and has a vertical shank (17), in the provided assembly position, angled from the horizontal shank (16) and the retaining element (18) is arranged horizontally, **characterized in that** the horizontal retaining element (18) and a second, vertically arranged retaining element (19) are received, respectively, in a guide (20, 21) in one of the shanks (16, 17) of the support arm (15) and that the two retaining elements (18, 19) are formed as components separated from each other and that the support arm (15) is supported by the vertical retaining element (19) in vertical direction.

2. Corner hinge according to claim 1, **characterized in that** the retaining elements (18, 19) have greater dimensions in longitudinal direction of the shanks (16, 17) than in cross direction.

3. Corner hinge according to one of claims 1 or 2, **characterized in that** the adjustment device (22) has an adjusting screw (23) set in the support arm (15) and is held in axial direction in the support arm (15) in a form-fitting manner and that the adjusting screw (23) is screwed into a thread (30) of the horizontal retaining element (18).

4. Corner hinge according to one of the preceding claims, **characterized in that** the horizontal shank (16) of the support arm (15) is connected with a covering rail (24) and that the covering rail (24) has a corresponding recess (28) for accurately receiving the adjusting screw (23).

5. Corner hinge according to claim 4, **characterized in that** the horizontal retaining element (18) has a bar (29) engaging from behind through the recess (28) the covering rail (24) and that the bar (29) has the thread (30) for the adjusting screw (23).

6. Corner hinge according to one of the preceding claims, **characterized in that** the means for applying a turning tool are formed as inner multi-toothing or inner polygon (32).

7. Corner hinge according to one of the preceding claims, **characterized in that** the bolt receiver (9) is at least partially arranged in a projection (25) of the vertical shank (17) of the support arm (15) and that a bearing seat (27), adjustable in vertical direction, is arranged in the projection (25).

8. Corner hinge according to claim 7, **characterized in that** the bearing seat (27) is formed integrally with a stud screw (26).

## Revendications

1. Charnière d'angle (4, 5) d'un palier d'angle (3) pour monter en angle un vantail (2) dans un châssis (1) d'une fenêtre, d'une porte-fenêtre ou similaire, comprenant un bras de support (15) étant prévu sur le vantail (1) et comprenant un élément de retenue (18) prévu pour être fixé au vantail (2), comprenant un récepteur à boulon (9), relié au bras de support (15), pour recevoir un boulon de palier (8) du montage d'angle et comprenant un dispositif de réglage (22) servant à régler le bras de support (15) dans la direction longitudinale d'une aile horizontale (16) du bras de support (15) par rapport à l'élément de retenue (18), dans laquelle des moyens servant à appliquer un outil tournant du dispositif de réglage (22) sont accessibles du côté du bras de support (15) à l'opposé du récepteur à boulon (9) et montés articulés à l'aile horizontale (16) du bras de support (15), et le bras de support (15) est en forme de « L » et possède une aile verticale (17) en angle à partir de l'aile horizontale (16) dans la position d'assemblage prévue, et l'élément de retenue (18) est disposé horizontalement, **caractérisée en ce que** l'élément de retenue horizontal (18) et un second élément de retenue (19) disposé verticalement sont respectivement reçus dans un guide (20, 21) dans une des ailes (16, 17) du bras de support (15) et **en ce que** les deux éléments de retenue (18, 19) sont construits comme des composants séparés l'un de l'autre et **en ce que** le bras de support (15) est supporté par l'élément de retenue vertical (19) dans la direction verticale.

2. Charnière d'angle selon la revendication 1, **caractérisée en ce que** les éléments de retenue (18, 19) possèdent des dimensions supérieures dans la direction longitudinale des ailes (16, 17) que dans le sens travers.

3. Charnière d'angle selon l'une des revendications 1 ou 2, **caractérisée en ce que** le dispositif de réglage (22) possède une vis de réglage (23) placée dans le bras de support (15) et est maintenu dans une direction axiale dans le bras de support (15) par complémentarité de forme, et **en ce que** la vis de réglage (23) est vissée dans une partie filetée (30) de l'élément de retenue horizontal (18).

4. Charnière d'angle selon l'une des revendications précédentes, **caractérisée en ce que** l'aile horizontale (16) du bras de support (15) est reliée à un rail de recouvrement (24) et **en ce que** le rail de recouvrement (24) possède un renfoncement correspondant (28) pour recevoir avec précision la vis de réglage (23).

5. Charnière d'angle selon la revendication 4, **caractérisée en ce que** l'élément de retenue horizontal (18) possède une barre (29) s'engageant par l'arrière à travers le renfoncement (28) dans le rail de recouvrement (24) et **en ce que** la barre (29) possède une partie filetée (30) pour la vis de réglage (23).

6. Charnière d'angle selon l'une des revendications précédentes, **caractérisée en ce que** les moyens servant à appliquer un outil tournant sont construits comme une denture multiple interne ou un polygone interne (32).

7. Charnière d'angle selon l'une des revendications précédentes, **caractérisée en ce que** le récepteur à boulon (9) est au moins en partie disposé dans une saillie (25) de l'aile verticale (17) du bras de support (15) et **en ce qu'**un siège de palier (27), réglable dans la direction verticale, est disposé dans la saillie (25).

8. Charnière d'angle selon la revendication 7, **caractérisée en ce que** le siège de palier (27) est construit intégralement avec un goujon fileté (26).
